# EUROPÄISCHE PATENTANMELDUNG

(11) **EP 4 349 553 A1**
(43) Veröffentlichungstag der Anmeldung: **10.04.2024**
(21) Anmeldenummer: 23188572.4
(22) Anmeldetag: 31.07.2023
(51) Int. Cl.: B27D 5/00

(54) **KANTENBEARBEITUNGSVERFAHREN**

(30) Priorität: 04.10.2022 DE 102022125543
(71) Anmelder: IMA Schelling Deutschland GmbH, 32312 Lübbecke (DE)
(72) Erfinder: Arlt, Michael, 32609 Hüllhorst (DE)
(74) Vertreter: Schober, Mirko

(57) **Zusammenfassung**

Bei dem Kantenverarbeitungsverfahren wird wenigstens ein Kantenstreifen (2, 2') an der Schmalseite eines plattenförmigen Werkstücks (3) aus Holz oder Holzersatzstoff mittels einer Andruckeinrichtung (13, 14, 15) unter relativer Bewegung von Andruckeinrichtung (13, 14, 15) und Werkstück (3) in einer ersten Richtung (R) angedrückt. Dabei wird unter Aktivieren, insbesondere Erwärmen ein an dem Kantenstreifen (2, 2') und/ oder dem Werkstück (3) vorgesehenes Verbindungsmittel angebracht, wobei das eine Ende (2a') des Kantenstreifens (2, 2') auf dem Werkstück (3) einen Stoßbereich (S) mit dem anderen Ende (2a) desselben Kantenstreifens (2, 2') oder einem Ende eines weiteren Kantenstreifens ausbildet. Der Stoßbereich (S) wird in einem weiteren Arbeitsschritt wenigstens einmal in einer der ersten Richtung (R) entgegengesetzten zweiten Richtung (-R) von wenigstens der Andruckeinrichtung (13, 14, 15) überfahren.

## Beschreibung

Die Erfindung betrifft ein Kantenverarbeitungsverfahren nach dem Oberbegriff des Anspruchs 1.

Gerade bei Freiformen wird der entsprechende Kantenstreifen um die Schmalseite eines Werkstücks herumgezogen, sodass sich beide Enden des Kantenstreifens in einem Stoßbereich treffen. Gleiches gilt, wenn ein weiterer Kantenstreifen an einen bereits am Werkstück angebrachten Kantenstreifen angesetzt wird. Die Ausbildung des genannten Stoßbereichs ist im Hinblick auf die Verarbeitungsqualität von entscheidender Bedeutung. Ist beispielsweise die Stoßfuge zu breit, kann das entsprechende plattenförmige Werkstück so nicht weiterverarbeitet oder kommissioniert werden. Es muss der Kantenstreifen entfernt und neu aufgebracht werden. In der Regel wird im Rahmen der Qualitätskontrolle die Stoßverleimung durch eine Person durch Inaugenscheinnahme überprüft und dann entschieden, ob das Werkstück den Qualitätsanforderungen genügt. Gerade bei der maschinellen Verarbeitung plattenförmiger Werkstücke ist dies sehr zeitaufwendig, weswegen der Wunsch besteht, das Überprüfen weitgehend zu automatisieren, um dabei auch in der Lage zu sein, Teile mit unzureichender Stoßverleimung zu erkennen und entsprechend weiter zu verarbeiten. Aus DE 10 2019 120 376 A1 ist ein gattungsgemäßes Kantenverarbeitungsverfahren bekannt, bei welchem eine Prozessautomatisierung mittels bildgebender Verfahren zur Beurteilung der Qualität der Stoßfuge erfolgt. Ist die Qualität unzureichend, kann beispielsweise ein entsprechender Kantenstreifen wieder vom Werkstück entfernt werden. Die genannte Beurteilung dient in erster Linie dazu, den bereits abgeschlossenen Verleimprozess zu bewerten. Nachträgliche Korrekturen sind dann nicht mehr möglich.

Aus DE 198 37 036 A1 ist ein Verfahren zur Anbringung von Stegkanten an die Schmalseite von Holzwerkstoffplatten bekannt. Die Stegkanten werden dabei mit einer Andruckrolle gegen das Werkstück gedrückt. Bei der Rundumverleimung solcher Stegkanten bilden das vordere Ende und das rückwärtige Ende der Stegkante einen Stoß aus. Bei dem bekannten Verfahren werden die beiden Enden zur Anlage gebracht, wodurch sich das Kantenband unmittelbar vor dem Stoß wellt und dadurch in diesem Bereich keinen Kontakt mehr zum Werkstück hat. Um dieses Problem zu beheben, wird die Andruckrolle nach dem erstmaligen Überfahren des Stoßes abgehoben und an eine Position vor dem gewellten Bereich zurückgeführt. Danach wird die Andruckrolle wieder auf die Stegkante aufgesetzt und über den gewellten Bereich gefahren, so dass die Welle eingeebnet wird und so wieder den Kontakt zum Werkstück erhält. Gegebenenfalls muss dieser Vorgang mehrmals wiederholt werden, bis ein hinreichender Kontakt zwischen Stegkante und Werkstück erreicht ist. Da es bei diesem Prozedere unweigerlich zu plastischen Verformungen des Kantenmaterials kommt, ist auch hier eine nachgeschaltete Qualitätskontrolle des Stoßbereichs erforderlich.

Aufgabe der vorliegenden Erfindung ist es, ein Kantenverarbeitungsverfahren der eingangs genannten Art zu schaffen, mit dem es möglich ist, die Qualität des eigentlichen Verleimprozesses vor einer etwaigen Qualitätskontrolle zu optimieren.

Gelöst wird diese Aufgabe durch ein Kantenverarbeitungsverfahren mit den Merkmalen des Anspruchs 1. Vorteilhafte Ausführungsformen finden sich in den Unteransprüchen.

Die Lösung dieser Aufgabe besteht erfindungsgemäß darin, dass die Andruckeinrichtung, die zum Andrücken des Kantenstreifens eingesetzt wird, indem sie relativ zum Werkstück in einer ersten Richtung unter Ausüben einer Druckkraft auf den Kantenstreifen verfahren wird, relativ zum Werkstück in einer dieser ersten Richtung entgegengesetzten zweiten Richtung bewegt wird. Der Stoßbereich wird auf diese Weise in beiden Richtungen von der Andruckeinrichtung überfahren, sodass dadurch das Kantenmaterial im Stoßbereich gestaucht und - solange das Verbindungsmittel, bevorzugt Klebstoff oder aufgeschmolzenes Kantenmaterial - noch nicht abgebunden ist. Etwaige Materialüberstände werden dadurch im Stoßbereich nivelliert und eine Stoßfuge gegebenenfalls geschlossen. Dadurch wird im Stoßbereich eine bessere Verarbeitungsqualität erreicht.

Dazu sieht die Erfindung ein Kantenverarbeitungsverfahren vor, bei welchem wenigstens ein Kantenstreifen an der Schmalseite eines plattenförmigen Werkstücks aus Holz oder Holzersatzstoff mittels einer Andruckeinrichtung
i) unter relativer Bewegung von Andruckeinrichtung und Werkstück in einer ersten Richtung angedrückt und
ii) dabei unter Aktivieren und/oder Reaktivieren, insbesondere Erwärmen, eines an dem Kantenstreifen und/oder dem Werkstück vorgesehenen Verbindungsmittels angebracht wird,
iii) wobei das eine Ende des Kantenstreifens auf dem Werkstück einen Stoßbereich mit dem anderen Ende desselben Kantenstreifens oder einem Ende eines weiteren Kantenstreifens ausbildet.

Erfindungsgemäß wird der Stoßbereich in einem weiteren Arbeitsschritt iv) wenigstens einmal in einer der ersten Richtung entgegengesetzten zweiten Richtung von wenigstens der Andruckeinrichtung überfahren. Überfahren bedeutet hier, dass die Andruckeinrichtung, zumindest ein Teil derselben, dabei bevorzugt in Kontakt mit dem Kantenstreifen bleibt und Druck auf diesen ausübt. Die Andruckeinrichtung kann beim Überfahren des Stoßbereichs in der zweiten Richtung in Kontakt mit dem Kantenstreifen gehalten werden. Grundsätzlich kommt jede Art von Andruckeinrichtung in Betracht. Bevorzugt umfasst die Andruckeinrichtung mindestens eine Andruckrolle. Die Andruckeinrichtung kann allerdings auch mehr als eine Andruckrolle umfassen, beispielsweise eine Hauptandruckrolle und eine Nebenandruckrolle. Auch können Andruckschuhe oder dergleichen vorgesehen sein, die Anwendung der vorliegenden Erfindung ist also nicht auf die Verwendung von Rollen innerhalb von Andruckeinrichtungen beschränkt. In diesem Zusammenhang bedeutet Überfahren des Kantenstreifens im Sinne der Erfindung, dass zumindest ein Teil der Andruckeinrichtung beim Überfahren des Stoßbereiches in der zweiten Richtung mit dem Kantenstreifen bevorzugt in Kontakt bleibt. Auf die beschriebene Weise wird der Kantenstreifen im Stoßbereich in die Stoßfuge gedrückt.

Es kann vorgesehen sein, dass die Schritte i) und iv) mehrfach und abwechselnd ausgeführt werden. In einem solchen Fall erfolgt ein abwechselndes Hin- und Herbewegen der Andruckeinrichtung. Durch mehrmaliges Überfahren des Stoßbereiches wird der Bereich der Fuge zwischen den beiden aufeinanderstoßenden Kantenstreifenenden noch zusätzlich geglättet.

Die Erfindung funktioniert grundsätzlich bei allen möglichen Ausprägungen des Verbindungsmittels, mit welchem der jeweilige Kantenstreifen am Werkstück angebracht ist. Das Verbindungsmittel kann beispielsweise einen Schmelzkleber und/oder eine an einem Kantenstreifen vorgesehene aufschmelzbare Funktionsschicht umfassen. Diese Funktionsschicht kann beispielsweise durch eine Laserquelle und/oder Infrarotquelle und/oder Ultraschallquelle und/oder Magnetfeldquelle und/oder Mikrowellenquelle und/oder Heißluftquelle und/oder Plasmaquelle aktivierbar und/oder reaktivierbar sein, insbesondere aufschmelzbar sein oder aufgeschmolzen werden. Alle diese Verwendungsmöglichkeiten weisen nach Ausbildung des Stoßbereiches noch eine gewisse Flexibilität auf, die ein nachträgliches Andrücken durch die Andruckeinrichtung in umgekehrter Richtung ermöglicht, solange das Verbindungsmittel jedenfalls noch nicht vollständig ausgehärtet ist.

Im einfachsten Fall wird - wie oben beschrieben - der Stoßbereich in umgekehrter Richtung überfahren. Das kann grundsätzlich mit derselben Andruckkraft erfolgen, wie vorher beim Fügeprozess. Es kann aber auch vorgesehen sein, dass der Andruck der Andruckeinrichtung gegen den Kantenstreifen in den Schritten i) und/oder iv) variiert wird. Genauso ist es möglich, den Verfahrweg der Andruckeinrichtung oder die Geschwindigkeit der Andruckeinrichtung beim Überfahren des Stoßbereiches bei den Schritten i) und/oder iv) zu variieren. Solche Maßnahmen können je nach anfänglicher Ausbildung des Stoßbereiches erfolgen. Zum Beispiel kann so auf den Grad der Überlappung der beiden Enden des Kantenstreifens oder der Kantenstreifen reagiert werden, um zu verhindern, dass beispielsweise ein Kantenstreifen beim erneuten Überfahren des Stoßbereiches weiter vom Werkstück abgelöst wird.

Eine weitere vorteilhafte Maßnahme kann vorsehen, dass der Kontakt der Andruckeinrichtung zum Kantenstreifen zwischen den Schritten iii) und iv) aufrechterhalten wird. Durch ein Lösen der Andruckeinrichtung vom Kantenstreifen und Wiederandrücken muss das Losbrechmoment der verwendeten Mechanik, Lagerung oder z.B. eines eingesetzten Pneumatikzylinders überwunden werden, was beim Ansetzen der Andruckeinrichtung zu Abdrücken führen kann. Dieser Effekt kann aber auch gewünscht sein, wenn das Losbrechen der Andruckeinrichtung einen höheren Andruck ausüben soll, z.B. wenn man die Andruckeinrichtung direkt auf den Stoß aufsetzt.

Vorteilhafterweise ist vorgesehen, dass der Winkel zwischen der Stoßebene, die durch den Stoß des einen Endes mit dem anderen Ende gebildet wird, und einer Flächennormalen des Kantenstreifens größer als 0° ist, bevorzugt zwischen 10° und 20° liegt. Wenn der Kantenstreifen an seinen Enden in der beschriebenen Weise schräg angeschnitten ist, wird die entstehende Stoßfuge weniger stark von außen wahrnehmbar als dies bei einem 0°-Stoß der Fall wäre. Außerdem wird der Grad der Überlappung zweier Kantenstreifenenden durch diese Maßnahme minimiert und das erneute Andrücken gemäß der vorliegenden Erfindung wird vereinfacht.

Um diese gewinkelten Enden zu erhalten, ist bevorzugt vorgesehen, dass wenigstens ein Ende des oder eines weiteren Kantenstreifens vor dem Schritt i) mit dem Trennwerkzeug so schräg zur Laufrichtung angeschnitten wird, dass sich im Stoßbereich der genannte Winkel ergibt.

Die Erfindung wird nachfolgend anhand der Figuren 1 bis 6 näher erläutert.
Figur 1 zeigt eine Draufsicht auf ein Verleimaggregat, welches für das erfindungsgemäße Verfahren eingesetzt werden kann.
Figur 2 zeigt eine schematische Draufsicht auf ein Werkstück, welches mit einem Kantenstreifen unter Ausbildung eines Stoßbereiches versehen wird, in einem ersten Verfahrensstadium.
Figur 3 zeigt die Draufsicht aus Figur 2 unmittelbar nach dem Ausbilden des Stoßbereiches sowie eine Ausschnittvergrößerung desselben.
Figur 4 zeigt eine Draufsicht, bei der der Stoßbereich unzureichend ausgebildet ist.
Figur 5 zeigt die Draufsicht aus Figur 4, bei der sich die Andruckeinrichtung relativ zum Werkstück in die entgegengesetzte Richtung bewegt und dabei den Stoßbereich überfährt.
Figur 6 zeigt eine Verfahrensvariante, bei der der Stoßbereich mehrfach überfahren wird.

In Fig. 1 ist beispielhaft eine Draufsicht auf ein sogenanntes Verleimaggregat 1 gezeigt, welches eine Andruckeinrichtung 13, 14, 15 aufweist, welches in der Regel wenigstens eine Hauptandruckrolle 13 oder einen Andruckschuh umfasst. Optional kann eine Nebenandruckrolle 14 umfasst sein, die im gezeigten Beispiel über eine Schwinge 15 durch Schwenken in Pfeilrichtung P2 an das Werkstück angenähert oder von diesem entfernt werden kann. Natürlich können die Andruckrollen 13, 14 auch auf andere Weise gelagert sein.

Die Andruckeinrichtung 13, 14, 15 dient dazu, einen Kantenstreifen 2 an ein Werkstück anzudrücken. Zum Zuführen des Kantenstreifens 2 dient eine Zuführeinrichtung 12, die den Kantenstreifen 2 in der Regel aus einem Magazin heraus zieht und an das Werkstück heranführt. Bei 11 kann beispielsweise ein Verbindungsmittel, z.B. ein Schmelzkleber, auf die an das Werkstück zu fügende Seite des Kantenbandes 2 aufgetragen werden. Andere Verbindungsmittel, auch Kombinationen aus verschiedenen Verbindungsmitteln, sind ebenso denkbar, beispielsweise könnte an der Stelle 11 auch ein Laser oder ein Heißluftgebläse angeordnet werden, welcher/welches die Fügeseite des Kantenstreifens 2 erwärmt. Eine Trennvorrichtung 10 dient dazu, den Kantenstreifen auf die zum Aufbringen auf das Werkstück vorgesehene Länge zuzuschneiden. Prinzipiell kann dieses Aggregat 1 Teil einer Durchlaufmaschine sein, bevorzugt ist es Teil eines Bearbeitungszentrums, um Freiformen mit einem Kantenstreifen zu versehen. Wird der Kantenstreifen 2 vollständig um das Werkstück herumgeführt, so entsteht zwangsläufig ein Stoß zwischen dem Anfang des Kantenstreifens 2 und dem Ende des Kantenstreifens 2. Die Trennvorrichtung 10 kann so eingestellt sein, dass sie, beispielsweise in Gestalt einer Trennsäge, den Kantenstreifen 2 in einem Winkel W zur Normalen, welcher senkrecht auf der Sichtseite des Kantenstreifens 2 steht, durchtrennt, was hier durch den Pfeil P1 angedeutet ist.

In Fig. 2 ist ein Werkstück 3 dargestellt, welches umlaufend oder mit aneinandergereihten Kantenstreifenabschnitten 2, 2` beschichtet wird. Im gezeigten Beispiel wird dazu der Kantenstreifen 2 gerade durch die Andruckrolle 13 gegen die Schmalseite des Werkstücks 3 gedrückt. Das Ende 2a dieses Kantenstreifens oder Kantenstreifenabschnitts 2 stößt dann gegen das Ende 2' des bereits am Werkstück 3 angebrachten Kantenstreifen oder Kantenstreifenabschnitts 2' an und bildet den Stoßbereich S aus. Der Stoßbereich wird durch die Andruckeinrichtung 13, 14, 15 in Richtung R parallel zur ersten Raumrichtung X, die senkrecht zur zweiten Raumrichtung Y und senkrecht zur Vertikalrichtung (nicht gezeigt) verläuft, und relativ zum Werkstück 3 bewegt und drückt dabei den Kantenstreifen 2 gegen das Werkstück an. Allgemein gilt, auch für die nachfolgenden Zeichnungen, dass der Drehsinn der Andruckrolle 13, 14 durch die in den Rollen dargestellten Pfeile angedeutet ist.

Im Idealfall bildet sich - wie in Fig. 3 gezeigt - beim Überfahren des Stoßbereiches S und erfolgtem Andrücken mittels der Andruckeinrichtung 13 bis 15 das in Fig. 3 dargestellte Bild aus. Die beiden Enden 2a und 2a` liegen flächig aneinander. Wie man der Ausschnittvergrößerung entnehmen kann, ergibt sich dann im Stoß dieser beiden Enden 2a und 2a', eine Stoßebene E, die zur Normalen N auf die dem Werkstück 3 abgewandte Sichtfläche des Kantenstreifens 2, 2` einen Winkel W einnimmt.

Dieser Winkel W kann, wie oben zu Fig. 1 beschrieben, mit einer entsprechenden Einstellung oder einem speziellen Sägewerkzeug der Trennvorrichtung 10 erreicht werden.

Bei realen Situationen ergibt sich, z.B. durch Längentoleranzen oder durch Längung des Kantenmaterials, allerdings oftmals ein Stoß, wie er in Fig. 4 dargestellt ist. Man erkennt im Stoßbereich eine Überlappung Ü des Endes 2a über dem Ende 2a'. Dadurch bedingt entsteht eine sichtbare Fuge an der Sichtseite des Kantenstreifens 2, 2` und das Ende 2a ragt aus der Ebene der Sichtseite des Kantenstreifens 2 und des Kantenstreifens 2' heraus.

Diese Fuge wird dadurch geschlossen, dass die Andruckeinrichtung 13 bis 15 zumindest teilweise (im in Fig. 5 dargestellten Beispiel in Gestalt der Nebenandruckrolle 14) wieder den Stoßbereich S in der umgekehrten Richtung -R überfährt und dabei den vorspringenden Teil in die Fuge hineindrückt. Wie in Fig. 6 angedeutet, kann dies mehrfach geschehen, was durch die entgegengesetzten Pfeile in den dort gezeigten Andruckrollen 13 und 14 zum Ausdruck kommt.

Das Überfahren des Stoßbereiches geschieht bevorzugt so, dass zumindest der relevante Teil der Andruckvorrichtung nicht vom Kantenstreifen 2 bzw. 2' abgehoben wird. Solange das hier nicht dargestellte Verbindungsmittel, z. B. ein Schmelzkleber, noch nicht ausgehärtet ist, lässt sich auf diese Weise durch einfaches oder mehrfaches Hin- bzw. Herbewegen der Andruckeinrichtung 13 bis 15 die in Fig. 4 dargestellte Fuge schließen und die auf der Sichtseite des Kantenstreifens 2, 2' gebildete Oberfläche im Stoßbereich S glätten.

## Patentansprüche

1. Kantenverarbeitungsverfahren, bei welchem wenigstens ein Kantenstreifen (2, 2') an der Schmalseite eines plattenförmigen Werkstücks (3) aus Holz oder Holzersatzstoff mittels einer Andruckeinrichtung (13, 14, 15)
i) unter relativer Bewegung von Andruckeinrichtung (13, 14, 15) und Werkstück (3) in einer ersten Richtung (R) angedrückt und
ii) dabei unter Aktivieren, insbesondere Erwärmen, eines an dem Kantenstreifen (2, 2') und/oder dem Werkstück (3) vorgesehenen Verbindungsmittels angebracht wird,
iii) wobei das eine Ende (2a`) des Kantenstreifens (2, 2`) auf dem Werkstück (3) einen Stoßbereich (S) mit dem anderen Ende (2a) desselben Kantenstreifens (2, 2') oder einem Ende eines weiteren Kantenstreifens ausbildet,
**dadurch gekennzeichnet,**
**dass** der Stoßbereich (S) in einem weiteren Arbeitsschritt iv) wenigstens einmal in einer der ersten Richtung (R) entgegengesetzten zweiten Richtung (-R) von wenigstens der Andruckeinrichtung (13, 14, 15) überfahren wird.

2. Kantenverarbeitungsverfahren nach Anspruch 1,
**dadurch gekennzeichnet,**
**dass** die Schritte i) und iv) mehrfach und abwechselnd ausgeführt werden.

3. Kantenverarbeitungsverfahren nach einem der vorigen Ansprüche,
**dadurch gekennzeichnet,**
**dass** das Verbindungsmittel einen Schmelzkleber und/oder eine an einem Kantenstreifen (2, 2') vorgesehene aufschmelzbare Funktionsschicht umfasst, welche durch eine Laserquelle und/oder Infrarotquelle und/oder Ultraschallquelle und/oder Magnetfeldquelle und/oder Mikrowellenquelle und/oder Heißluftquelle und/oder Plasmaquelle aktivierbar und/oder reaktivierbar ist, bevorzugt aufschmelzbar ist oder aufgeschmolzen wird.

4. Kantenverarbeitungsverfahren nach einem der vorigen Ansprüche,
**dadurch gekennzeichnet,**
**dass** der Andruck der Andruckeinrichtung (13, 14, 15) gegen den Kantenstreifen (2, 2`) in den Schritten i) und/oder iv) variiert wird.

5. Kantenverarbeitungsverfahren nach einem der vorigen Ansprüche,
**dadurch gekennzeichnet,**
**dass** der Verfahrweg der Andruckeinrichtung (13, 14, 15) über den Stoßbereich (S) variiert wird.

6. Kantenverarbeitungsverfahren nach einem der vorigen Ansprüche,
**dadurch gekennzeichnet,**
**dass** Geschwindigkeit der Andruckeinrichtung (13, 14, 15) beim Überfahren des Stoßbereiches (S) bei den Schritten i) und/oder iv) variiert wird.

7. Kantenverarbeitungsverfahren nach einem der vorigen Ansprüche,
**dadurch gekennzeichnet,**
**dass** der Kontakt der Andruckeinrichtung (13, 14, 15) zum Kantenstreifen (2, 2') zwischen den Schritten iii) und iv) aufrechterhalten wird.

8. Kantenverarbeitungsverfahren nach einem der vorigen Ansprüche,
**dadurch gekennzeichnet,**
**dass** der Winkel (W) zwischen der Stoßebene (E), die durch den Stoß des einen Endes (2a') mit dem anderen Ende (2a) gebildet wird, und einer Flächennormalen (N) des Kantenstreifens (2) größer als 0° ist, bevorzugt zwischen 10° und 20° liegt.

9. Kantenverarbeitungsverfahren nach einem der vorigen Ansprüche,
**dadurch gekennzeichnet,**
**dass** die Andruckeinrichtung (13, 14, 15) beim Überfahren des Stoßbereichs (S) in der zweiten Richtung (-R) in Kontakt mit dem Kantenstreifen (2, 2') gehalten wird.
